# EUROPÄISCHE PATENTSCHRIFT

(11) **EP 1 146 185 B1**
(45) Veröffentlichungstag und Bekanntmachung des Hinweises auf die Patenterteilung: **15.06.2005**
(21) Anmeldenummer: 01108367.2
(22) Anmeldetag: 03.04.2001
(51) Int. Cl.: E05B 15/02, E05B 65/32, E05B 65/19

(54) **Fahrzeugschloss, insbesondere für eine Heckklappentür**
Vehicle lock, in particular for a tailgate
Serrure de véhicule, notamment pour un hayon

(30) Priorität: 14.04.2000 DE 10018560
(43) Veröffentlichungstag der Anmeldung: 17.10.2001
(73) Patentinhaber: DaimlerChrysler AG, 70567 Stuttgart (DE)
(72) Erfinder: Kusen, Michael, 28307 Bremen (DE); Rass, Focke, 28205 Bremen (DE)

(56) Entgegenhaltungen:
- EP-A- 0 314 075
- DE-A- 19 649 743
- FR-A- 2 633 654
- GB-A- 673 225
- US-A- 5 064 229

## Beschreibung

Die Erfindung betrifft ein Fahrzeugschloss, insbesondere für eine Heckklappentür, nach dem Oberbegriff des Patentanspruchs 1.

Ein solches Fahrzeugschloss ist aus FR-A-2 633 654 bekannt.

Aus DE 196 49 473 A1 ist ein ähnliches Fahrzeugschloss bekannt, bei dem das Widerlager ausschließlich auf einer Grundplatte des Schließgehäuses befestigt und das Schließgehäuse auf der der Grundplatte gegenüberliegenden Seite offen ausgebildet ist.

Die Erfindung beschäftigt sich mit dem Problem, die Funktionsfähigkeit des gattungsgemäßen Schlosses einerseits und eine toleranzausgleichende Montage des Schließgehäuses andererseits zu verbessern.

Eine Lösung dieses Problems zeigt ein gattungsgemäßes Fahrzeugschloss mit den kennzeichnenden Merkmalen des Anspruchs 1 auf.

Zweckmäßige Ausgestaltungen sind Gegenstand der Unteransprüche.

Hilfreich für eine toleranzausgleichende Montage des Schließgehäuses ist es, dass das Schließgehäuse in geöffnetem Zustand montiert und erst danach durch eine Abdeckung verschlossen werden kann.

Ein Ausführungsbeispiel der Erfindung ist in der Zeichnung dargestellt.

In dieser zeigen
- Fig. 1: eine Draufsicht auf ein gerade noch nicht geschlossenes Schloss,
- Fig. 2: eine Seitenansicht ausschließlich des Schließbügels nach Linie II-II in Fig. 1.

Das Fahrzeugschloss besteht aus einem Schlossgehäuse 1 und einem Schließgehäuse 2. Bei geschlossenem Schloss ist das Schlossgehäuse 1 in das Schließgehäuse 2 eingeschoben. In diesem Zustand ist das Schlossgehäuse 1 durch eine in diesem gelagerte Drehfalle 3 an einem Schließbügel 4 des Schließgehäuses 2 arretiert. Der Schließbügel 4 ist auf einer Grundplatte 5 des Schließgehäuses befestigt.

Das Schlossgehäuse 1 befindet sich beispielsweise an einer Fahrzeug-Heckklappentür, während das Schließgehäuse an der Fahrzeugkarosserie befestigt ist. An der Fahrzeugkarosserie kann die Grundplatte 5 des Schließgehäuses gegenüber der durch eine bereits montierte Heckklappentür vorgegebenen Lage des Schlossgehäuses 1 grob justiert fixiert werden und zwar über Befestigungsmittel, die an seitlichen Flanschen 6 des Schließgehäuses 2 angreifen.

Das Schlossgehäuse 1 ist in der Schwenkebene der Drehfalle 3 seitlich trapezförmig ausgebildet.

In der Grundplatte 5 des Schließgehäuses 2 sind seitlich in Schließrichtung beweglich gelagerte Schließkeile 7 vorgesehen. Die Schräge der Schließkeile 7 ist der Trapezform des Schlossgehäuses 1 derart angepaßt, daß die Seitenflächen des Schließgehäuses 1 flächenschlüssig an den Schließkeilen 4 anliegen können.

Die Schließkeile 7 besitzen an der Grundplatte 5 des Schließgehäuses 2 eine Grobführung, das heißt eine Führung mit einem relativ großen Spiel innerhalb der Führungsmittel. Die Führungsmittel bestehen je Schließkeil 7 aus einer in Schließrichtung verlaufenden Bohrung 8 innerhalb eines Schließkeiles 7 und einem an der Grundplatte 5 befestigten Führungsstab 9, der in die Bohrung 8 mit radialem Spiel eingreift. Durch Schraubenfedern 10, die sich an der Grundplatte 5 abstützen, sind die Schließkeile 7 federbelastet entgegen der Schließrichtung des Schlossgehäuses 1 in Richtung auf das Schließgehäuse 2. Gegen ein Herausfallen oder Herausnehmen aus dem Schließgehäuse 2 sind die Schließkeile 7 gesichert. Diese Sicherung kann durch eine feste Verbindung an den Schraubenfedern 10 gegeben sein, wobei diese Schraubenfedern 10 wiederum fest mit der Grundplatte 5 verbunden sind. Möglich sind allerdings auch andere Sicherungsvorkehrungen, die beispielsweise durch Anschläge in dem Schließgehäuse 2 gegeben sein können.

Das Schließen des Schlosses läuft wie folgt ab.

Beim Einführen des Schlossgehäuses 1 in das Schließgehäuse 2 legen sich die trapezförmigen Seitenkanten des Schlossgehäuses 1 an die zugeordneten Schließkeile 7 an. Bei einer zentrischen Lage des Schlossgehäuses 1 gegenüber dem Schließgehäuse 2 schieben sich beide Schließkeile 7 beim Einführen des Schlossgehäuses 1 gleichmäßig in das Schließgehäuse 2 unter Spannen der Schraubenfedern 10 ein. Die Drehfalle 3 arretiert in bekannter Weise das Schlossgehäuse 1 an dem Schließbügel 4 gegenüber dem Schließgehäuse 2. Durch die Federbelastung der Schließkeile 7 liegen diese jeweils kontaktierend an den Seitenflächen des Schlossgehäuses 1 einerseits und den Seitenwänden des Schließgehäuses 2 andererseits an. Die Flächen, mit denen die Schließkeile 7 und die Seitenwände des Schließgehäuses 2 aneinanderliegen, sind jeweils eben ausgebildet, wobei die Flächenebenen jeweils parallel zu der Schließrichtung verlaufen. Durch die Anlage der Schließkeile 7 an den Seitenwänden 11 des Schließgehäuses 2 erhalten die Schließkeile 7 ihre Feinpositionierung. Damit eine solche Feinpositionierung möglich ist, müssen die Grobpositionierungs-Führungsmittel, die aus der Bohrung 8 in den Schließkeilen 7 einerseits und den Führungsstäben 9 andererseits bestehen, ein ausreichend großes Führungsspiel aufweisen. Bei einem Durchmesser eines zylindrischen Führungsstabes 9 von 5 mm empfiehlt sich beispielsweise ein diametrales Führungsspiel von etwa 0,2 mm.

Besteht zwischen dem Schlossgehäuse 1 und dem Schließgehäuse 2 gegenüber einer zentrischen Ausrichtung ein Versatz, so werden die Schließkeile 7 beim Schließen des Schlosses jeweils unterschiedlich tief in das Schließgehäuse 2 eingeschoben, wodurch der gewünschte Toleranzausgleich erzielt wird.

Die Schließkeile 7 liegen auch bei einem Versatz zwischen Schloss- und Schließgehäuse 1 bzw. 2 federkraftbelastet an den Anlageflächen von Schloss- und Schließgehäuse jeweils flächenschlüssig kontaktierend an. Dadurch ist in Seitenrichtung, das heißt quer zur Schließrichtung, eine exakte Fixierung zwischen Schloss- und Schließgehäuse 1 bzw. 2 gegeben, wodurch im Fahrbetrieb des Fahrzeuges innerhalb des Schlosses keine Klappergeräusche auftreten können.

Innerhalb des Schlossgehäuses 1 befindet sich ein Einführschlitz 12, über den das Schlossgehäuse 1 auf den Schließbügel 4 beim Schließen des Schlosses aufgeschoben wird. Dieser Einführschlitz 12 besitzt in Schließrichtung gesehen vorne einen sich nach hinten verjüngenden Schlitzbereich 13, an den sich ein engster Bereich 14 mit einer gewissen Länge gleicher Schlitzbreite anschließt. Diesem engsten Schlitzbereich 14 folgt sodann ein sich wieder erweiternder endseitiger Schlitzbereich 15. Durch den engsten Spaltbereich 14 kann beim Schließen des Schlosses eine Zentrierung gegenüber dem Schließgehäuse 2 mit Hilfe des Schließbügels 4 erreicht werden. Bei verschlossenem Schloss sorgt der endseitige Spaltbereich 15 dafür, daß die Seitenführung des Schlossgehäuses 1 innerhalb des Schließgehäuses 2 ausschließlich durch die seitlichen Schließkeile 7 gegeben ist. Diese Schließkeile 7 können beispielsweise auf Kunststoff sein, während die übrigen Schlossteile, soweit sie bisher beschrieben sind, gewöhnlich aus Metall bestehen.

Das Schloss kann insgesamt bei offenem Schließgehäuse 2 an dem Fahrzeug montiert werden. Dadurch lassen sich Justagearbeiten an dem Schloss einfach vornehmen. Das Schließgehäuse kann durch einen beispielsweise aufschnappbaren Kunststoffdeckel 16 verschlossen werden.

## Patentansprüche

1. Fahrzeugschloss, insbesondere für eine Heckklappentür, mit einem lageveränderbar an einem Träger oder der Karosserie des Fahrzeuges fixierbaren Schließgehäuse (2) und einem in dieses einführbaren Schlossgehäuse (1), bei dem
- in dem Schlossgehäuse (1) eine Drehfalle (3) gelagert ist,
- das Schließgehäuse (2) zur Aufnahme des Schlossgehäuses (1) mit einem Seitenwände (11) aufweisenden Innenraum versehen ist,
- das Schlossgehäuse (1) bei geschlossenem Schloss innerhalb des Innenraumes des Schließgehäuses (2) liegt,
- die Drehfalle (3) bei geschlossenem Schloss an einem Widerlager (4) des Schließgehäuses (2) verankert ist,
- das Schlossgehäuse (1) sich in der Schwenkebene der Drehfalle (3) in Richtung auf das Schließgehäuse (2) trapezförmig verjüngt,
- innerhalb des Schließgehäuses (2) jeder der beiden Trapez-Kanten des Schlossgehäuses (1) ein in Schließrichtung in Führungsmitteln (8, 9) federbelastet verschiebbarer Schließkeil (7) mit einem der Trapez-Schräge entsprechenden Keilwinkel zugeordnet ist, wobei die Federkraft entgegen der Schließrichtung wirkt,
- die Führungsmittel (8, 9) für die Schließkeile (7) sich aus ersten und zweiten grob- bzw. feinpositionierenden Führungsmitteln zusammensetzen,
- die ersten grob positionierenden Führungsmittel bestehen aus einer in Schließrichtung verlaufenden Bohrung (8) innerhalb eines Schließkeiles (7) und einem in diese axial eingreifenden, an dem Schließgehäuse (2) starr befestigten Führungsstab (9) bei einem Führungsspiel zwischen der Bohrung (8) eines Schließkeiles (7) und dem zugehörigen Führungsstab (9),
- die zweiten, fein positionierenden Führungsmittel bestehen aus jeweils einer ebenen inneren Führungsfläche einer Seitenwand (11) des Schließgehäuses (2) und einer dieser jeweiligen Führungsfläche zugeordneten ebenen Seitenfläche des jeweiligen Schließkeiles (7),
- die Größe des Führungsspieles bei den ersten Führungsmitteln (8, 9) erlaubt bei geschlossenem Schloss eine seitliche Lagefixierung der Schließkeile (7) zwischen dem Schloss- und dem Schließgehäuse (1 bzw. 2) durch ausschließlich die zweiten Führungsmittel,
- das Schlossgehäuse (1) weist einen das Widerlager (4) des Schließgehäuses (2) in Schwenkebene der Drehfalle (3) seitlich zur Schließrichtung einschließenden Einführschlitz (12) auf,
**gekennzeichnet durch** die Merkmale
- der Einführschlitz (12) besitzt einen zwischen dessen Anfang und Ende liegenden Bereich mit einem engsten Schlitzbereich (14),
- beim Schließen des Schlosses wird der Bereich (14) mit der engsten Schlitzbreite von dem Widerlager (4) des Schließgehäuses (2) durchfahren.

2. Fahrzeugschloss nach Anspruch 1,
**dadurch gekennzeichnet,**
**dass** das Schließgehäuse (2) zumindest aus einer Grundplatte (5) mit Seitenwänden (11) als Bestandteile der zweiten Führungsmittel besteht.

3. Fahrzeugschloss nach Anspruch 2,
**dadurch gekennzeichnet,**
**dass** das Widerlager (4) ausschließlich auf der Grundplatte (5) des Schließgehäuses (2) befestigt ist.

4. Fahrzeugschloss nach Anspruch 3,
**dadurch gekennzeichnet,**
**dass** das Widerlager als ein U-förmiger Schließbügel (4) mit an der Grundplatte (5) befestigten Enden der U-Schenkel ausgebildet ist.

5. Fahrzeugschloss nach Anspruch 2,
**dadurch gekennzeichnet,**
**dass** das Schließgehäuse (2) aus der Grundplatte (5) und einer lösbar an dieser anbringbaren, die Schließkeile (7) einschließenden Abdeckung (16) besteht.

## Claims

1. A vehicle lock, in particular for a tailgate door, having a lock housing (2) which can be fixed to a member or to the body of the vehicle in such a manner that its position can be altered and a latch mechanism housing (1) which can be inserted into the lock housing (2), in which
- a rotary latch mechanism (3) is mounted in the latch mechanism housing (1),
- the lock housing (2) is provided with an internal chamber having lateral walls (11) in order to receive the latch mechanism housing (1),
- when the lock is locked, the latch mechanism housing (1) lies inside the internal chamber of the lock housing (2),
- when the lock is locked, the rotary latch mechanism (3) is anchored to a counter bearing (4) of the lock housing (2),
- in the plane of pivoting of the rotary latch mechanism (3) the latch mechanism housing (1) tapers in a trapezoid shape towards the lock housing (2),
- inside the lock housing (2) a wedge-shaped lock plate (7) with a wedge angle corresponding to one of the diagonals of the trapezium and which can be moved under a spring load in guide means in the direction of locking is associated with each of the two trapezium edges of the latch mechanism housing (1), the spring force acting against the direction of locking,
- the guide means (8, 9) for the locking wedges (7) comprise first and second rough/precise positioning guide means,
- the first, rough positioning guide means consist of a hole (8) which runs in the direction of locking inside a wedge-shaped lock plate (7) and a guide rod (9) which engages axially in this hole (8) and is attached solidly to the lock housing (2) with guide play between the hole (8) of a wedge-shaped lock plate (7) and the associated guide rod (9),
- the second, precise positioning guide means consist of a flat inner guide face of a lateral wall (11) of the lock housing (2) and a flat lateral face of the wedge-shaped lock plate (7) which is associated with the aforementioned guide face,
- when the lock is locked, the extent of the guide play of the first guide means (8, 9) permits the lateral positional fixing of the wedge-shaped lock plates (7) between the lock and the latch mechanism housings (1/2) by means of the second guide means only,
- the latch mechanism housing (1) has an insertion slot (12) which includes the counter bearing (4) of the lock housing (2) in the plane of pivoting of the rotary latch mechanism (3) laterally in relation to the direction of locking,
**characterised by** the following features
- the insertion slit (12) has an area lying between its start and its end with the narrowest slit area (14),
- as the lock is locked, the counter bearing (4) of the lock housing (2) passes through the area (14) with the narrowest slit width.

2. A vehicle lock in accordance with claim 1,
**characterised in that**
the lock housing (2) consists of at least a base plate (5) with lateral walls (11) as components of the second guide means.

3. A vehicle lock in accordance with claim 2,
**characterised in that**
the counter bearing (4) is attached only to the base plate (5) of the lock housing (2).

4. A vehicle lock in accordance with claim 3,
**characterised in that**
the counter bearing (4) is designed as a U-shaped striker (4) with the ends of the legs of the U-part attached to the base plate (5).

5. A vehicle lock in accordance with claim 2,
**characterised in that**
the lock housing (1) consists of the base plate (5) and a cover (16) which is attached to the lock housing (2) in such a manner that it can be detached and includes the wedge-shaped lock plates (7).

## Revendications

1. Serrure de véhicule, en particulier pour une porte de hayon, comprenant un boîtier de fermeture (2) modifiable en position et pouvant être fixé sur un support ou la carrosserie du véhicule, et un boîtier de serrure (1) pouvant être introduit dans le premier boîtier, sur laquelle
- un loquet (3) est logé dans le boîtier de serrure (1),
- le boîtier de fermeture (2) est pourvu pour le logement du boîtier de serrure (1) d'un espace intérieur présentant des parois latérales (11),
- le boîtier de serrure (1) est disposé lorsque la serrure est fermée, à l'intérieur de l'espace intérieur du boîtier de serrure (2),
- le loquet (3) est ancré sur une butée (4) du boîtier de fermeture (2) lorsque la serrure est fermée,
- le boîtier de serrure (1) se rétrécit en forme de trapèze dans le plan de pivotement du loquet (3) en direction du boîtier de fermeture (2),
- à l'intérieur du boîtier de fermeture (2), à chacun des deux bords du trapèze du boîtier de serrure (1) est attribuée une gâche (7) pouvant coulisser et chargée par ressort dans le sens de fermeture dans des moyens de guidage (8, 9) avec un angle de gâche correspondant au chanfrein du trapèze, la force de ressort agissant dans le sens contraire au sens de fermeture,
- les moyens de guidage (8, 9) pour les gâches (7) se composant des premiers et des seconds moyens de guidage effectuant un positionnement approximatif et un positionnement fin,
- les premiers moyens de guidage effectuant un positionnement approximatif comprennent un alésage (8) agencé dans le sens de fermeture à l'intérieur d'une gâche (7) et une baguette de guidage (9) s'engageant axialement dans cet alésage et fixée de façon rigide sur le boîtier de fermeture (2) avec un jeu de guidage entre l'alésage (8) d'une gâche (7) et la baguette de guidage (9) correspondante,
- les seconds moyens de guidage effectuant un positionnement fin se composent chacun d'une surface de guidage intérieure plane d'une paroi latérale (11) du boîtier de fermeture (2) et d'une face latérale, plane et attribuée à cette surface de guidage respective, de la gâche (7) respective,
- la grandeur du jeu de guidage pour les premiers moyens de guidage (8, 9) permet avec la serrure fermée une fixation de position latérale des gâches (7) entre le boîtier de serrure et le boîtier de fermeture (1 et 2) par exclusivement les seconds moyens de guidage,
- le boîtier de serrure (1) présente une fente d'introduction (12) incluant la butée (4) du boîtier de fermeture (2) dans le plan de pivotement du loquet (3) sur le côté par rapport au sens de fermeture
**caractérisée par** les caractéristiques suivantes
- la fente d'introduction (12) présente une zone située entre son démarrage et sa fin avec une zone de fente (14) très étroite,
- lors de la fermeture de la serrure, la zone (14) présentant la largeur de fente la plus étroite est traversée par la butée (4) du boîtier de fermeture (2).

2. Serrure de véhicule selon la revendication 1,
**caractérisée en ce que**
le boîtier de fermeture (2) comprend au moins une plaque de base (5) avec des parois latérales (11) comme composants de seconds moyens de guidage.

3. Serrure de véhicule selon la revendication 2,
**caractérisée en ce que**
la butée (4) est fixée exclusivement sur la plaque de base (5) du boîtier de fermeture (2).

4. Serrure de véhicule selon la revendication 3,
**caractérisée en ce que**
la butée est formée comme un étrier de fermeture (4) en forme de U avec des extrémités, fixées sur la plaque de base (5), des branches en U.

5. Serrure de véhicule selon la revendication 2,
**caractérisée en ce que**
le boîtier de fermeture (2) comprend la plaque de base (5) et un revêtement (6) pouvant être placé de façon amovible sur cette plaque et enfermant les gâches (7).
